# EUROPÄISCHE PATENTSCHRIFT

(11) **EP 0 098 554 B1**
(45) Veröffentlichungstag und Bekanntmachung des Hinweises auf die Patenterteilung: **15.01.1986**
(21) Anmeldenummer: 83106448.0
(22) Anmeldetag: 01.07.1983
(51) Int. Cl.: G08B 26/00, G08B 25/00, G08B 17/00

(54) **Verfahren und Einrichtung zur automatischen Abfrage des Meldermesswerts und der Melderkennung in einer Gefahrenmeldeanlage**
Method and device for automatically demanding signal measure values and signal identification in an alarm installation
Procédé et dispositif pour la demande automatique des valeurs de mesure de signalisation et de l'identificateur de signalisation dans une installation d'avertisseur d'alarme

(30) Priorität: 05.07.1982 DE 3225081
(43) Veröffentlichungstag der Anmeldung: 18.01.1984
(73) Patentinhaber: SIEMENS AKTIENGESELLSCHAFT, 80333 München (DE)
(72) Erfinder: Moser, Otto-Walter, Dipl.-Ing., D-8000 München 70 (DE); Koch, Carl, Ing. grad., D-8000 München 70 (DE); Thilo, Peer, Dr.-Ing., D-8000 München 71 (DE)

## Beschreibung

Die Erfindung bezieht sich auf ein Verfahren zur automatischen Abfrage des Meldermeßwerts und der Melderkennung in einer Gefahrenmeldeanlage nach dem Oberbegriff des Anspruchs 1 sowie eine Einrichtung zur Durchführung dieses Verfahrens.

Gefahrenmeldeanlagen sind häufig mit unterschiedlichen Meldertypen ausgerüstet. Als Beispiel sei eine Brandmeldeanlage erwähnt, an die Rauch-, Wärme-, Flammen- und Druckknopfmelder angeschlossen sind. Die gemessene physikalische Brandkenngröße wird im Melder nach einem geeigneten Algorithmus ausgewertet. Zur Zentrale wird nur ein normiertas, im allgemeinen digitales Signal übertragen. Unterschiedliche Kenngrößen werden dabei im Melder oft nach unterschiedlichen Algorithmen ausgewertet. Es sind auch Meldeanlagen bekannt, die die Brandkenngröße nicht mehr im Melder auswerten, sondern in einem geeigneten Übertragungsverfahren analog an die Meldezentrale übergeben, in der eine Auswerteeinrichtung, vorzugsweise ein Mikrorechner, die Meßwerte aller Melder bearbeitet.

Eine solche Meldeanlage ist beispielsweise in der D E-PS 25 33 330 beschrieben. Dort wird bei dar Abfrage jedes Melders einer Linie nach einer für ihn charakteristischen Vorlaufzeit der Melder zur Abgabe eines Stromimpulses mit einer seinem Meßwert proportionalen Impulsdauer veranlaßt. In der Zentrale wird mit einer Auswerteeinrichtung durch Messung der Vorlaufzeit jeweils dia Adresse das einzelnen Melders und durch Messung der Impulsbreite dessen analoger Meldermeßwert ermittelt.

Dieses Verfahren erlaubt, bei der zyklischen Abfrage der einzelnen Melder sowohl den momentanen Meldermeßwert, als auch die Melderadresse zu erkennen. Dabei wird aus der Vorlaufzeit bis zur Impulsabgabe seitens des Melders die Melderadresse (Identifizierung) ermittelt. Aus der Impulsdauer (Impulsbreite) wird der analoge Meßwert abgeleitet. Eine weitere Kenngröße, z.B. Melderart (Rauch- oder Wärmemelder) des jeweiligen Melders ist bei diesem Verfahren zur Übertragung von Meßwerten nicht vorgesehen.

In der DE-PS 25 33 382 ist für derartige Meldeanlagen ein Verfahren beschrieben, des zu Beginn eines jeden Abfragezyklus alle Melder von der Meldelinie elektrisch abtrennt und dann die Melder in vorgegebener Reihenfolge in der Weise anschaltet, daß jeder Melder nach einer seinem Meßwert entsprechenden Zeitverzögerung den jeweils nachfolgenden Melder zusätzlich an die Linienspannung anschaltet. In der Zentrale befindet sich eine Auswerteeinrichtung, die die jeweilige Melderadresse aus der Zahl der vorhergehenden Erhöhungen des Linienstroms und den Meßwert aus der Länge der betreffenden Schaltverzögerungen ermittelt. Dort werden die analogen Meldermeßwerte zur Gewinnung differenzierter Störungsbzw. Alarmmeldungen verknüpft.

Es ist aber nicht immer möglich oder sinnvoll, die Meßwerte von verschiedenen Meldertypen nach einem einheitlichen Verfahren auszuwerten und weiter zu verarbeiten. Beispielsweise ist für automatische Rauchmelder ein integrierendes Verhalten erwünscht, um kurzzeitige Störungsgrößen auszuschalten. Eine Alarmierung soll erst erfolgen, wenn das Signal eine definierte Zeit lang ansteht. Bei manuellen Meldern dagegen ist eine sofortige Meldungsgabe nach Betätigung eines Druckknopfmelders erforderlich.

Andererseits dürfen Melder, die zu Prüfzwecken, wie Revision, ausgelöst werden, keinen Alarm verursachen. Sie sollen lediglich in der Zentrale das Ansprechen anzeigen. Für solche Fälle ist es notwendig, verschiedene Melderarten oder Betriebszustände zu kennzeichnen und der Zentrale mitzuteilen.

Bei den obengenannten Meldeanlagen kann eine Melderkennung, nämlich die Melderart oder der Melderzustand, in der Zentrale für den betreffenden Melder im allgemeinen manuell eingegeben werden. Für jeden in der Anlage vorhandenen Melder können melderspezifische Kennzeichen (Melderart, Melder in Revision, Melder nicht angeschlossen usw.) in der Zentrale gespeichert werden. Diese im allgemeinen manuell durchgeführte Eingabe einer Melderkennung wird über Schalter oder über eine Tastatur entsprechend eingespeichert. Dabei müssen die eingegebenen Daten exakt mit dem Istzustand der Anlage übereinstimmen. Bei der Eingabe verursachte Fehler oder bei Austausch eines Melders entstehende Fehler können von der Anlage nicht mit Sicherheit erkannt werden und im Alarmfall schwerwiegende Folgen haben. Wird bei derartigen Anlagen eine Änderung vorgenommen, z.B. ein Meldertyp gegen einen anderen ausgetauscht, weil der Raum anderweitig genutzt wird, ist dies auch in der Zentrale entsprechend einzugeben.

Aus der DE-AS 26 38 068 ist eine Brandmeldeanlage mit mehreren über eine Meldeschleife an eine Zentrale angeschalteten Meldern bekannt, in der die Melder zur Abfrage jeweils durch von den Meßwandlern steuerbare Zeitglieder an die Linie anschaltbar sind, wobei in der Zentrale die durch die Anschaltung der einzelnen Melder bewirkte Erhöhung des Linienstroms gemessen und die Zeitpunkte der Erhöhungen als Melderadresse und Meldermeßwert ausgewertet werden. Dort wird durch das Zeitglied des jeweiligen Melders jeweils zusätzlich ein den Linienstrom verstärkter Lastwiderstand über einen Kondensator kurzzeitig an die Meldeschleife angeschaltet. Dies bewirkt eine Einschaltspitze in Form eines zusätzlichen Stromimpulses, mit dem das Einschalten des jeweils nachfolgenden Melders eindeutig gekennzeichnet wird. Auch bei dieser Meldeanlage ist die Übertragung einer weiteren Kenngröße außer der Melderadresse und dem jeweiligen analogen Meldermeßwert, nicht vorgesehen.

Ausgehend von dem in der DE-AS 26 38 068 beschriebenen zusätzlichen Stromimpuls, ist es Aufgabe der Erfindung, ein Verfahren und eine Einrichtung zur automatischen Abfrage der Melderkennung zusätzlich zum Meldermeßwert und der Melderadresse anzugeben. Dabei soll eine Melderspezifische Kennzeichnung bei der zyklischen Melderabfrage selbsttätig erfaßt und in der Zentrale die zusätzliche Melderkennung ermittelt und ausgewertet werden. Diese Aufgabe wird mit dem erfindungsgemäßen Verfahren nach den kennzeichnenden Merkmalen des Anspruchs 1 gelöst.

Erfindungsgemäß wird der zusätzliche Stromimpuls, der den Linienstrom der Meldeleitung kurzzeitig erhöht, in einer vorgebbaren Weise so beeinflußt, daß aus dem definiert veränderten zusätzlichen Stromimpuls eine für den Melder charakteristische Kennungsgröße abgeleitet werden kann.

Zweckmäßigerweise kann die Pulsamplitude so beeinflußt werden, daß die Höhe der Amplitude als Kennungsgröße für z.B. die Melderart dient.

In einer Weiterbildung des erfindungsgemäßens Verfahrens wird die Pulsdauer variiert, so daß aus der Länge des zusätzlichen Stromimpulses eine meldercharakteristische Kenngröße ableitbar ist.

Dabei kann es vorteilhaft sein, zur Darstellung von zwei Melderkenngrößen für einen einzelnen Melder sowohl die Pulsamplitude als auch die Pulsdauer des zusätzlichen Stromimpulses in einer für den betreffenden Melder charakteristischen Weise zu variieren. Jeder Melder einer Melderlinie gibt also bei der Abfrage einen zusätzlichen Impuls ab, dessen Amplitude und dessen Dauer von Melder zu Melder verschieden ist. Mit diesem Verfahren können neben der Melderadresse und dem analogen Meldermeßwert zwei zusätzliche Melderkenngrößen mit einem Abfragezyklus zur Zentrale übertragen und dort ausgewertet werden.

Bezüglich der Einrichtung zur Durchführung dieses Verfahrens wird die Aufgabe durch die kennzeichnenden Merkmale des Anspruchs 5 gelöst.

Erfindungsgemäß ist dem ersten Zeitglied ein zweites Zeitglied nachgeschaltet, das den den zusätzlichen Stromimpuls bewirkenden Lastwiderstand für eine vorgebbare Zeit anschaltet. Dabei beeinflußt der Widerstandswert die Höhe der Impulsamplitude, so daß zweckmäßigerweise mit dem Lastwiderstand die Melderkennung jedes einzelnen Melders eingestellt werden kann.

In vorteilhafter Weise kann mit dem zweiten Zeitglied die Pulsdauer des zusätzlichen Impulses eingestellt werden, so daß dadurch eine zweite Melderkennung für jeden einzelnen Melder eingestellt werden kann. Dabei kann das zweite Zeitglied von einem Monoflop gebildet sein, daß mit einem RC-Glied beaufschlagt ist.

Anhand der Zeichnung wird das Verfahren und die Einrichtung hierfür an einem Ausführungsbeispiel erläutert. Dabei zeigen für das erfindungsgemäße Verfahren die Fig. 1 und 2 eine Schaltungsanordnung eines Melders und Fig. 3 und 4 ein Impulsdiagramm.

In Fig. 1 ist das Prinzipschaltbild eines Melders für das erfindunosgemäße Verfahren dargesteilt. Der Melder M ist über die Meldeleitung ML mit der Zentrale, die nicht eigens dargestellt ist, verbunden. Die Meldeleitung ML besteht aus den Leitern 1 und 2, zwischen denen von der Zentrale eine Spannung angelegt werden kann. Der Melder M enthält im wesentlichen ein Zeitglied T1, welches beim Anlegen der Spannung U in Gang gesetzt wird. Dabei wird die Laufzeit des Zeitgliedes T1 durch den Meßwandler MW beeinflußt. Zu Beginn eines jeden Abfragezyklus wird zur Synchronisation die Linienspannung U kurzzeitig abgeschaltet. Deshalb ist ein Kondensator C1 vorgesehen, der in dieser Zeit den Meßwandler MW versorgt. Die Diode D1 verhindert dabei eine Rückspeisung. Nach Ablauf des Zeitgliedes T1 schaltet der Transistor TR1 die Meldelinie zum nachfolgenden Melder durch. Auf diese Weise wird ein Melder nach dem anderen kettenförmig angeschaltet, wobei der analoge Meldermeßwert das Zeitglied T1 entsprechend seiner Größe beeinflußt. Dem ersten Zeitglied T1 ist ein zweites Zeitglied T2 nachgeschaltet, das gleichzeitig angeschaltet wird. Der Ausgang des zweiten Zeitgliedes T2 steuert den zweiten Transistor TR2 an, der über den Widerstand R an die Meldeschleife ML angeschlossen ist. Über den Widerstand R fließt ein zusätzlicher Stromimpuls, der den Linienstrom kurzzeitig verstärkt. Dieser zusätzliche Stromimpuls ist in definierter Weise beeinflußbar und kann deshalb als zusätzliche Information dienen. Auf diese Weise läßt sich eine Melderkennung gleichzeitig mit der Meldermeßgröße und der Melderadresse bei der Abfrage zur Zentrale übertragen. Der Widerstandswert des Widerstandes R beeinflußt dabei die Amplitude, das zweite Zeitglied T2 beeinflußt dabei die Dauer des zusätzlichen Stromimpulses. Mit diesem Verfahren kann entweder die Pulsamplitude oder die Pulsdauer variiert werden. Es kann auch eine Kombination beider Verfahren durchgeführt werden, so daß gleichzeitig zusätzlich zum Meldermeßwert und zur Melderadresse noch zwei Kennungsgrößen, für den Melder zur Zentrale übertragen werden können.

In Fig. 2 ist ein ganz ähnlich aufgebauter Melder M dargestellt. Dort ist das Zeitglied T2 gemäß Fig. 1 von einem Monoflop MF gebildet, das mit den zeitbestimmenden Elementen R_{T} und C_{T} beaufschlagt ist. Mit dem RC-Glied R_{T}, C_{T} wird die Anschaltdauer des Monoflops MF bestimmt. Das Monoflop MF wird vom ersten Zeitglied T1 her getriggert, der Ausgang dieses Monoflops MF steuert den Transistor TR2.

In Fig. 3 ist der Stromverlauf I_{L} auf der Meldelinie ML während einer Abfrage dargestellt. Unterschiedliche Meldertypen haben für den Widerstand R verschiedene Widerstandswerte, so daß mit dem entsprechenden Widerstandswert die Melderkennung, beispielsweise Melderart, eingestellt werden kann. Da der Widerstand R die Amplitude A des zusätzlichen Stromimpulses beeinflußt, ist die Höhe der Amplitude A eine Kenngröße für den Melder. Wird die Impulsdauer, die vom Zeitglied T2 gemäß Fig. 1 abhängt, für alle Melder konstant gehalten, so ist die Impulsbreite t für alle Melder konstant. Mit dem Beginn eines Abfragezyklus einer Melderlinie wird der erste Melder beispielsweise zum Zeitpunkt t1 angeschaltet. Die Zeitdauer der Anschaltung wird vom Meldermeßwert über das erste Zeitglied T1 des Melders bestimmt und beträgt im Impulsdiagramm dargestellt die Dauer Tᵣᵢ. Zum Zeitpunkt t2 wird über den Lastwiderstand 2 der zusätzliche Stromimpuls auf der Linie gezogen, so daß dieser zusätzliche Stromimpuls eine Amplitudenhöhe A1 aufweist. Die Impulsdauer des zusätzlichen Impulses ist für alle Melder konstant und beträgt t. Zum Zeitpunkt t2 wird der zweite Melder über den Transistor TR1 angeschaltet. Vom Anschalten des ersten Lastwiderstands des ersten Melders bis zum Anschalten des Lastwiderstandes des zweiten Melders vergeht dabei die Zeit T₁₂, bis zum Zeitpunkt t3 der Lastwiderstand des zweiten Melders den zusätzlichen Stromimpuls mit der Amplitude A2 bewirkt. Auf diese Weise werden kettenförmig die Melder der Reihe nach angeschaltet und jeder zusätzliche Stromimpuls mit einer charakteristischen Amplitude entsprechend der betreffenden Melderkennung versehen. Diese Amplitudenhöhe kann in der Zentrale für den jeweiligen betreffenden Melder ausgewertet und abgespeichert werden.

In Fig. 4 ist der Stromverlauf I_{L} auf der Meldelinie während einer Abfrage dargestellt. Dabei ist in jedem Melder der Widerstand R und damit die Amplitude A konstant und die Zeitdauer T11, T₁₂ usw. des Zeitgliedes T2 wird für jeden Melder unterschiedlich variiert. Die Melderkenngröße wird beispielsweise mit dem RC-Glied R_{T}, C_{T} eingestellt. Der Stromverlauf der Fig. 4 zeigt dabei ein ähnliches Verhalten wie der Stromverlauf der Fig. 3 mit dem Unterschied, daß die Höhe der Amplitude A des zusätzlichen Stromimpulses konstant ist, hingegen die Impulsdauer t₁, t₂,t₃,usw. des zusätzlichen Stromimpulses variiert und jeweils ein charakteristisches Maß für die Melderkennung des jeweiligen Melders ist.

Mit der Kombination beider Verfanren können pro Melder zusätzlich zwei Melderkennungen bei der Abfrage zur Zentrale übertragen werden. Dies ist aber nicht mehr eigens dargestellt.

## Patentansprüche

1. Verfahren zur automatischen Abfrage des Meldermeßwerts und der Melderkennung in einer Gefahrenmeldeanlage mit einer Zentrale und mindestens einer Meldeleitung (ML), an die mehrere Melder (M) angeschlossen sind, wobei bei zyklischer Abfrage jeweils in jedem Melder (M) ein vom Meldermeßwert über einen Meßwandler (MW) beeinflußbares Zeitglied (T1) an die Meldeleitung (ML) angeschaltet wird und in der Zentrale aus der Zahl der dadurch bewirkten Erhöhungen des Meldeleitungsstroms (JL) die Melderadresse und aus der Länge der jeweiligen Schaltverzögerung der Meldermeßwert abgeleitet wird, wobei durch ein zugehörige Zeitglied (T2) durch kurzzeitiges Anschalten eines Lastwiderstandes (R) an die Meldeleitung (ML) ein zusätzlicher Stromimpuls erzeugt wird, dadurch gekennzeichnet, daß die Impulsform des zusätzlichen Stromimpulses gezielt in definierter Weise für eine Melderkennung (z.B. Melderart, Melderzustand) verändert daraus in der Zentrale die für den betreffenden Melder (M) charakteristische Kennungsgröße abgeleitet wird.

2. Verfahren nach Anspruch 1, dadurch gekennzeichnet, daß die Amplitude des zusätzlichen Stromimpulses verändert wird.

3. Verfahren nach Anspruch 1, dadurch gekennzeichnet, daß die Dauer des zusätzlichen Stromimpulses verändert wird.

4. Verfahren nach Anspruch 1, dadurch gekennzeichnet, daß die Amplitude und die Dauer des zusätzlichen Stromimpulses verändert wird.

5. Einrichtung zur Durchführung des Verfahrens nach einem der Ansprüche 1 bis 4, dadurch gekennzeichnet, daß in jedem Melder (M) zur Veränderung des zusätzlichen Stromimpulses einem ersten Zeitglied (T1) ein zweites Zeitglied (T2) nachgeschaltet ist, das einen Lastwiderstand (R) für eine vorgebbare Zeitdauer an die Meldeleitung (ML) schaltet.

6. Einrichtung nach Anspruch 5, dadurch gekennzeichnet, daß das zweite Zeitglied (T2) von einem Monoflop (MF) gebildet ist, dem ein die Zeitdauer bestimmendes RC-Glied (R_{T}, G_{T}) zugeordnet ist.

7. Einrichtung nach Anspruch 5, dadurch gekennzeichnet, daß die Amplitude des zusätzlichen Stromimpulses als erste Kennungsgröße des Melders durch den Widerstandswert des Lastwiderstandes (R) bestimmt wird.

8. Einrichtung nach Anspruch 6, dadurch gekennzeichnet, daß die Dauer des zusätzlichen Stromimpulses als zweite Kennungsgröße des Melders durch das RC-Glied (R_{T}, C_{T}) des Monoflops (MF) bestimmt wird.

## Claims

1. A method of automatically demanding the signal measured value and the signal identification in a hazard alarm system having a central unit and at least one signal line (ML) to which a plurality of signals (M) are connected, wherein during cyclic interrogation, in each signal (M) a timing element (T1) which can be influenced by the signal measured value by means of a measuring transducer (MW) is connected to the signal line (ML), and the signal address is derived from the number of the increases in the signal line current (JL) which are effected in the central unit thereby, and the signal measured value is derived from the length of the respective switching delay, where an additional current pulse is produced by means of an assigned timing element (T2) as a result of temporary connection of a load resistor (R) to the signal line (ML), characterised in that the pulse shape of the additional current pulse is changed for a signal identification (e.g. signal type, signal state) in a predetermined and defined manner and the identification value characteristic of the respective signal (M), is derived therefrom in the central unit.

2. A method as claimed in Claim 1, characterised in that the amplitude of the additional current pulse is modified.

3. A method as claimed in Claim 1, characterised in that the duration of the additional current pulse is modified.

4. A method as claimed in Claim 1, characterised in that the amplitude and the duration of the additional current pulse are modified.

5. A device for carrying out the method as claimed in any one of Claims 1 to 4, characterised in that in each signal (M), in order to modify the additional current pulse, the first timing element (T1) is followed by a second timing element (T2) which switches a load resistor (R) to the signal line (ML) for a predetermined period.

6. A device as claimed in Claim 5, characterised in that the second timing element (T2) is formed by a monostable flip-flop (MF) assigned an RC-element (R_{T}, C_{T}) which determines the timing period.

7. A device as claimed in Claim 5, characterised in that the amplitude of the additional current pulse is determined as first identification value of the signal by the resistance of the load resistor (R).

8. A device as claimed in Claim 6, characterised in that the duration of the additional current pulse is determined as second identification value of the signal by the RC-element (R_{T}, C_{T}) of the monostable flip-flop (MF).

## Revendications

Procédé pour l'interrogation automatique de la valeur de mesure et de l'identité d'avertisseurs dans une installation destinée à signaler un danger, comprenant un central et au moins une ligne de signalisation (ML) à laquelle sont raccordés plusieurs avertisseurs (M), selon lequel, dans chaque avertisseur (M), lors de l'interrogation cyclique, un temporisateur (T1), influençable par la valeur de mesure à travers un transducteur (MW), est branché chaque fois sur la ligne de signalisation (ML) et, dans le central, l'adresse de l'avertisseur est tirée du nombre des élévations ainsi produites du courant (JL) de la ligne de signalisation et la valeur de mesure est tirée de la longueur du délai de branchement à chaque fois, et selon lequel un temporisateur (T2) coordonné engendre une impulsion de courant supplémentaire par le branchement de courte durée d'une résistance de charge (R) sur la ligne de signalisation (ML), caractérisé en ce que la forme de l'impulsion de courant supplémentaire est changée sciemment de façon definie en vue d'une identification d'avertisseur, par exemple pour identifier le type ou l'état de l'avertisseur, et le paramètre d'identification caractéristique pour l'avertisseur (M) concerné est tiré, dans le central, de ce changement de forme.

2. Procédé selon la revendication 1, caractérisé en ce que l'amplitude de l'impulsion de courant supplémentaire est variée.

3. Procédé selon la revendication 1, caractérisé en ce que la durée de l'impulsion de courant supplementaire est variée.

4. Procédé selon la revendication 1, caractérisé en ce que l'amplitude et la durée de l'impulsion de courant supplémentaire sont variées.

5. Dispositif pour la mise en oeuvre du procédé selon une des revendications 1 à 4, caractérisé en ce que, pour la variation de l'impulsion de courant supplémentaire, chaque avertisseur (M) contient, à la suite du premier temporisateur (T1), un second temporisateur (T2) qui branche une résistance de charge (R) pendant une durée préfixée sur la ligne de signalisation (ML).

6. Dispositif selon la revendication 5, caracterisé en ce que le second temporisateur (T2) est formé par une bascule monostable (MF), à laquelle est coordonné un circuit RC (R_{T}, C_{T}) déterminant la durée.

7. Dispositif selon la revendication 5, caractérisé en ce que l'amplitude de l'impulsion de courant supplémentaire est déterminée, en tant que première grandeur caractéristique de l'avertisseur, par la valeur de la résistance de charge (R).

8. Dispositif selon la revendication 6, caractérisé en ce que la durée de l'impulsion de courant supplémentaire est déterminée, en tant que deuxième grandeur caractéristique de l'avertisseur, par le circuit RC (R_{T}, C_{T}) de la bascule monostable (MF).
